# EUROPÄISCHE PATENTSCHRIFT

(11) **EP 1 273 500 B1**
(45) Veröffentlichungstag und Bekanntmachung des Hinweises auf die Patenterteilung: **30.08.2006**
(21) Anmeldenummer: 01440199.6
(22) Anmeldetag: 02.07.2001
(51) Int. Cl.: B61L 21/06, B61L 1/20, H01H 47/00

(54) **Steuerung für ein Relais**
Relay control
Commande pour un relais

(43) Veröffentlichungstag der Anmeldung: 08.01.2003
(73) Patentinhaber: ALCATEL, 75008 Paris (FR)
(72) Erfinder: Oldewurtel, Kassen, 71706 Markgröningen (DE); Klemm, Rainer, 71711 Steinheim (DE)
(74) Vertreter: Menzietti, Domenico

(56) Entgegenhaltungen:
- DE-A- 3 712 833
- DE-A- 4 001 340
- PATENT ABSTRACTS OF JAPAN vol. 1996, no. 06, 28. Juni 1996 (1996-06-28) & JP 08 033183 A (TOSHIBA CORP), 2. Februar 1996 (1996-02-02)

## Beschreibung

Die Erfindung betrifft eine Steuerung für ein Relais.

In der Eisenbahnsignaltechnik, aber auch anderen sicherheitsrelevanten Bereichen wie der Luftfahrt oder Raumfahrt, kommt der Ausgabe von signaltechnisch sicheren Werten eine große Bedeutung zu. Insbesondere die signaltechnisch sichere Ansteuerung eines Relais ist bedeutsam.

In der Regel liegt ein 2 aus 3 Rechner System vor. Jeder Rechner ist z.B. als Mikroprozessor oder Mikrocontroller ausgeführt. Berechnen die Rechner, dass ihr jeweiliges Relais schalten soll, so geben sie entsprechende Steuersignale an ihre Ausgänge. Sind beide Steuersignale vorhanden, so schalten beide Relais und der Gesamtkontakt ist geschlossen.

Bei einem defekten Rechner oder einer Fehlfunktion einer Software eines Rechners kann es zu unkontrollierten Steuersignalen kommen, die zu ungewolltem Schalten des Relais führen können. Um dies zu verhindern wurde die sogenannte dynamische Ansteuerung entwickelt, bei der ein Schaltvorgang durch eine kontinuierliche 0/1-Folge eingeleitet wird. Das Relais schaltet erst, wenn es vom jeweiligen Rechner eine kontinuierliche 0/1-Folge, also ein Taktsignal erhalten hat.

Fig. 1 zeigt das Prinzip einer dynamischen Ansteuerung. Kanal 1 eines ersten Rechners µC1 wird auf eine erste Steuerschaltung gegeben. Die erste Steuerschaltung beinhaltet einen Kondensator C1, zwei Dioden D1, D2 und ein Schaltkontakt K1, die miteinander verschaltet sind. Kondensator C1 und Diode D2 sind dabei in Reihe geschaltet und befinden sich im Längszweig. Diode D1 ist mit Kondensator C1 und Diode D2 verbunden und befindet sich in einem ersten Querzweig. Schaltkontakt K1 ist mit Diode D2 verbunden und befindet sich in einem zweiten Querzweig. Schaltkontakt K1 steuert einen ersten Schalter S1, der in Reihe mit einem zweiten Schalter S2 geschaltet ist. Kanal 2 eines zweiten Rechners µC2 wird auf eine zweite Steuerschaltung gegeben. Die zweite Steuerschaltung beinhaltet einen Kondensator C2, zwei Dioden D3, D4 und ein Schaltkontakt K2, die miteinander verschaltet sind. Kondensator C2 und Diode D4 sind dabei in Reihe geschaltet und befinden sich im Längszweig. Diode D3 ist mit Kondensator C2 und Diode D4 verbunden und befindet sich in einem ersten Querzweig. Schaltkontakt K2 ist mit Diode D4 verbunden und befindet sich in einem zweiten Querzweig. Schaltkontakt K2 steuert den zweiten Schalter S2.

Erst wenn beide Schalter S1 und S2 geschlossen sind, ist auch der signaltechnisch sichere Gesamtkontakt (S1, S2) geschlossen. Schaltkontakte K1 und K2 schließen die Schalter S1 und S2 erst nach Erhalt einer kontinuierlichen 0/1-Folge und halten die Schalter S1 und S2 auch weiterhin nur geschlossen solange die kontinuierliche 0/1-Folge, die einem Taktsignal mit einer logischen Null bei 0 Volt und einer logischen Eins bei 5 Volt entspricht, empfangen wird.

Bei einem defekten Rechner oder einer Fehlfunktion einer Software eines Rechners kann es trotz dynamischer Ansteuerung zu unkontrollierten Schwingungen kommen, die die kontinuierlichen 0/1-Folgen nachbilden können und damit zu ungewolltem Schalten des Relais führen könnten.

Aufgabe der Erfindung ist es, eine Steuerung für ein Relais zu schaffen, die eine signaltechnisch sicherere Ansteuerung ermöglicht.

Gelöst wird diese Aufgabe durch eine Steuerung gemäß Patentanspruch 1.

Eine signaltechnisch sicherere Ansteuerung wird durch eine kodierte Ansteuerung und eine Überwachung der Ansteuerung erreicht. Sowohl Hardware- als auch Software-Fehler können signaltechnisch sicher erkannt werden.

Im folgenden wird ein Ausführungsbeispiel der Erfindung unter Zuhilfenahme von Fig. 2 erläutert.

Fig. 2 zeigt das Prinzip einer erfindungsgemäßen Ansteuerung eines Relais.

Der Aufbau der Steuerung gleicht im wesentlichen dem Aufbau aus Fig. 1. Zusätzlich zu den in Fig. 1 gezeigten Bauelementen, bei denen die Bezeichnung beibehalten wurde, sind zwei ohmsche Widerstände R1, R2 vorhanden. Widerstand R1 ist mit Rechner µC1, Rechners µC2 und Kondensator C2 verbunden und dient der Rückkopplung des Steuerungssignals des Rechners µC2 auf den Rechner µC1 zwecks Überwachung und Auswertung. Widerstand R2 ist mit Rechner µC1, Rechners µC2 und Kondensator C1 verbunden und dient der Rückkopplung des Steuerungssignals des Rechners µC1 auf den Rechner µC2 zwecks Überwachung und Auswertung.

Die Steuersignale sind kodierte 0/1-Folgen. Die Kodierung erfolgt z.B. durch Verwendung eines CRC-Kodes oder derart, dass in einen kontinuierlichen 0/1-Folge bewusst eine Lücke eingefügt wird, z.B. durch Weglassen bestimmter Einsen oder derart, dass die Anzahl der Einsen bewusst erhöht wird; CRC="cyclic redundancy check"=Kodierverfahren, bei dem Verfälschungen eines Datenstromes festgestellt und bei Bedarf korrigiert werden können. Durch die Rückkopplung kann ein Kanal feststellen, ob in dem anderen Kanal als Steuersignal eine kodierte oder eine kontinuierliche 0/1-Folge als Steuersignal verwendet wird. Wird festgestellt, dass eine kodierte 0/1-Folge ausgesendet wird, so sendet der andere Kanal korrekt. Als Folge dessen wird z.B. ebenfalls eine korrekte, kodierte 0/1-Folge ausgesendet. Wird festgestellt, dass eine kontinuierliche 0/1-Folge ausgesendet wird, so sendet der andere Kanal falsch und es wird eine Störung des anderen Rechners sofort erkannt. Als Folge dessen wird z.B. kein dynamisches Signal ausgegeben, so dass das Relais nicht schaltet und damit auch der signaltechnisch sichere Gesamtkontakt nicht durchgeschaltet ist.

Ein Ausfall oder eine Fehlfunktion eines Rechners sind somit im laufenden Betrieb erkennbar, wodurch eine signaltechnisch sicherere Ansteuerung erreicht wird. Sobald ein Fehler festgestellt wird, erfolgt eine Sicherheitsreaktion: Das Relais im noch funktionierenden anderen Kanal wird abgeschaltet. Die Kontaktsätze sind in Reihe geschaltet, so dass dadurch der signaltechnisch sichere Gesamtkontakt abgeschaltet wird.

Fig. 2 zeigt einen Ausschnitt mit zwei Rechnern. In der Regel werden drei Rechner verwendet. Für eine zwei aus drei Entscheidung empfängt jeder der drei Rechner die rückgekoppelten Signale der jeweils zwei anderen Rechner. Der Rechner wird dann, entsprechend der zwei aus zwei Anordnung aus Fig. 2, sein eigenes Relais abschalten, sobald er kein korrekt kodiertes Signal von einem der beiden Nachbarrechner erhält. Alle Rechner arbeiten z.B. mit der selben Kodierung, die allen Rechnern bekannt ist.

## Patentansprüche

1. Steuerung für ein Relais, **dadurch gekennzeichnet, dass** eine erste Steuerschaltung vorgesehen ist, die geeignet ist Steuersignale von einem ersten Rechner (µC1) zu empfangen und zu einem zweiten Rechner (µC2) rückzukoppeln, und dass eine zweite Steuerschaltung vorgesehen ist, die geeignet ist Steuersignale vom zweiten Rechner (µC2) zu empfangen und zum ersten Rechner (µC1) rückzukoppeln.

2. Steuerung für ein Relais gemäß Anspruch 1, **dadurch gekennzeichnet, dass** der erste Rechner (µCl) geeignet ist, Steuersignale zu generieren, die eine kodierte 0/1-Folge aufweisen, und die Steuersignale des zweiten Rechners (µC2) zu überwachen, und dass der zweite Rechner (µC2) geeignet ist, Steuersignale zu generieren, die eine kodierte 0/1-Folge aufweisen und die Steuersignale des ersten Rechners (µC1) zu überwachen.

3. Steuerung für ein Relais gemäß Anspruch 1, **dadurch gekennzeichnet, dass** die erste Steuerschaltung einen Kondensator (C1), zwei Dioden (D1, D2) und einen Schaltkontakt (K1) beinhaltet und die Rückkopplung zum zweiten Rechner (µC2) über einen ohmschen Widerstand (R2) erfolgt, und dass die zweite Steuerschaltung einen Kondensator (C2), zwei Dioden (D3, D4) und einen Schaltkontakt (K2) beinhaltet und die Rückkopplung zum ersten Rechner (µC1) über einen ohmschen Widerstand (R1) erfolgt.

4. Steuerung für ein Relais gemäß Anspruch 3, **dadurch gekennzeichnet, dass** die Schaltkontakte (K1, K2) jeweils einen Schalter (S1, S2) ansteuern und die beiden Schalter (S1, S2) in Reihe geschaltet sind.

## Claims

1. Controller for a relay, **characterized in that** a first control circuit is provided, and is suitable for receiving control signals from a first computer (µC1) and feeding them back to a second computer (µC2), and that a second control circuit is provided, and is suitable for receiving control signals from the second computer (µC2) and feeding them back to the first computer (µC1).

2. Controller for a relay according to Claim 1, **characterized in that** the first computer (µCl) is suitable for generating control signals with an encoded 0/1 sequence and for monitoring the control signals of the second computer (µC2), and that the second computer (µC2) is suitable for generating control signals with an encoded 0/1 sequence and for monitoring the control signals of the first computer (µC1).

3. Controller for a relay according to Claim 1, **characterized in that** the first control circuit includes a capacitor (C1), two diodes (D1, D2) and a switching contact (K1), and the feedback to the second computer (µC2) takes place via an ohmic resistor (R2), and that the second control circuit includes a capacitor (C2), two diodes (D3, D4) and a switching contact (K2), and the feedback to the first computer (µc1) takes place via an ohmic resistor (R1).

4. Controller for a relay according to Claim 3, **characterized in that** the switching contacts (K1, K2) each drive a switch (S1, S2), and the two switches (S1, S2) are connected in series.

## Revendications

1. Commande pour un relais, **caractérisée en ce qu'**un premier circuit de commande est prévu qui est adapté pour recevoir des signaux de commande d'un premier ordinateur (µC1) et coupler rétroactivement à un second ordinateur (µC2), et **en ce qu'**un second circuit de commande est prévu qui est adapté pour recevoir des signaux de commande du second ordinateur (µC2) et coupler rétroactivement au premier ordinateur (µC1).

2. Commande pour un relais selon la revendication 1, **caractérisée en ce que** le premier ordinateur (µC1) est adapté pour produire des signaux de commande qui présentent une suite de 0-1 codée, et surveiller les signaux de commande du second ordinateur (µC2), et **en ce que** le second ordinateur (µC2) est adapté pour produire des signaux de commande qui présentent une suite de 0-1 codée et surveiller les signaux de commande du premier ordinateur (µC1).

3. Commande pour un relais selon la revendication 1, **caractérisée en ce que** le premier circuit de commande comprend un condenseur (C1), deux diodes (D1, D2) et un contact de commutation (K1) et le rétrocouplage au second ordinateur (µC2) a lieu par une résistance ohmique (R2), et **en ce que** le second circuit de commande comprend un condenseur (C2), deux diodes (D3, D4) et un contact de commutation (K2) et le rétrocouplage au premier ordinateur (µC1) a lieu par une résistance ohmique (R1).

4. Commande pour un relais selon la revendication 3, **caractérisée en ce que** les contacts de commutation (K1, K2) commandent respectivement un commutateur (S1, S2) et les deux commutateurs (S1, S2) sont commutés en série.
